# FASCICULE DE BREVET EUROPEEN

(11) **EP 2 488 439 B1**
(45) Date de publication et mention de la délivrance du brevet: **20.04.2016**
(21) Numéro de dépôt: 10778696.4
(22) Date de dépôt: 05.10.2010
(51) Int. Cl.: B67B 7/04

(54) **TIRE-BOUCHON A LEVIER A DOUBLE POINT D'APPUI ET SON PROCEDE D'UTILISATION**
HEBELKORKENZIEHER MIT DOPPELGELENKPUNKT UND VERFAHREN ZU DESSEN VERWENDUNG
LEVER CORKSCREW HAVING A DOUBLE FULCRUM AND METHOD FOR USING SAME

(30) Priorité: 14.10.2009 FR 0957202
(43) Date de publication de la demande: 22.08.2012
(73) Titulaire: Distri Coutale, 46700 Vire Sur Lot (FR)
(72) Inventeur: BERNEDE, Philippe, F-46700 Vire Sur Lot (FR)
(74) Mandataire: Richebourg, Michel François
(86) Numéro de dépôt international: PCT/FR2010/052096
(87) Numéro de publication internationale: WO 2011/045502

(56) Documents cités:
- EP-A1- 0 041 026
- EP-A1- 1 083 143
- EP-A1- 1 336 587
- DE-U1- 20 205 368
- FR-A1- 2 873 108
- US-S1- D 599 635

## Description

### DOMAINE D'APPLICATION DE L'INVENTION

La présente invention a trait au domaine des tire-bouchons à levier à double point d'appui, selon le préambule de la revendication 1 et comme divulgué dans le US 0 599, 635, et notamment aux adaptations permettant d'en faciliter la fabrication et l'utilisation.

### DESCRIPTION DE L'ART ANTÉRIEUR

Le tire-bouchon à levier (appelé aussi sommelier) à double point d'appui, tel celui décrit dans le document EP0041026, est un tire-bouchon composé d'un manche sur lequel s'articule une queue de cochon et un levier préformé de deux crans formant deux points d'appui permettant l'extraction sans effort des bouchons en deux étapes.

Un mode de réalisation de ce tire-bouchon propose un levier unique à deux crans préformés dans ce dernier. Ce mode de réalisation présente comme inconvénient le fait que le premier appui ou cran n'étant pas escamotable, ce dernier utilisé en premier vient buter sur le bouchon lorsque le deuxième appui ou cran doit être utilisé.

Un autre mode de réalisation propose deux leviers séparés articulés en chape sur un même axe solidaire du manche, un petit levier comportant le cran correspondant à l'appui de la première étape s'escamotant à l'intérieur d'un levier plus grand destiné à la deuxième étape. Néanmoins, la course du petit levier hors du premier n'est pas contrôlée exigeant alors une certaine pratique pour que ce mode de réalisation puisse être utilisé efficacement.

Plus récemment, un double levier à premier appui escamotable a été proposé dans le document FR 2873108. Le tire-bouchon décrit dans ce document comprend deux leviers séparés articulés en chape sur un même axe solidaire du manche, le petit levier comportant le cran correspondant à l'appui de la première étape s'escamotant à l'intérieur du grand levier pour la deuxième étape. Un ressort équipe l'articulation et maintient en position escamotée le premier levier à l'intérieur du second, en l'absence de poussée de l'utilisateur. Une languette solidaire du petit levier, vient coopérer avec des parties solidaires du deuxième levier afin de limiter la rotation du petit levier à l'intérieur du grand levier. Ce levier présente comme inconvénient de nécessiter un ressort afin d'escamoter le premier levier à l'intérieur du second ce qui grève le coût de ce tire-bouchon. Il en est de même pour le double levier illustré par le document US 0599, 635.

Un autre inconvénient constaté par la demanderesse concerne la manipulation de la lame pliante classiquement intégrée au manche et articulée selon le même axe que les leviers. Cette lame est déployée avant l'utilisation de la queue de cochon, à des fins de découpe du matériau recouvrant le goulot pour donner accès au bouchon. Une foie le bouchon accessible, cette lame est repliée dans le manche, les leviers et la queue de cochon sont déployés et la queue de cochon est vissée dans le bouchon. Du fait de sa petite taille et des contraintes sur son axe de pivotement, le déploiement et le pliage de cette lame sont des opérations malaisées.

### DESCRIPTION DE L'INVENTION

partant de cet état de fait, la demanderesse a mené des recherches visant à obvier aux inconvénients précités. Ces recherches ont abouti à la conception et à la réalisation d'un tire-bouchon simplifiant les leviers qui le composent et facilitant à manipulation de la lame intégrée.

Le tire-bouchon de l'invention est du type de celui comprenant un manche sur lequel s'articulent une queue de cochon et deux leviers séparés articulés en chape sur un même axe solidaire du manche et préformés pour proposer les deux crans ou deux surfaces d'appui nécessaire à l'extraction en deux étapes d'un bouchon engagé dans le goulot d'une bouteille, le premier levier comprenant deux parties :
une première partie proche de l'axe de rotation et liée à ce dernier présentant un profil en U dont l'extrémité distale forme la surface d'appui servant de premier cran sur le goulot de la bouteille pour la première étape,
une deuxième partie solidaire de la première s'étendant à partir de la première au-delà de sa surface d'appui et formant une butée mécanique venant en contact avec les surfaces cylindriques du goulot de la bouteille, et
le deuxième levier comprend également deux parties : une première partie proche de l'axe de rotation et liée à ce dernier ,
une deuxième partie liée à la première et présentant un profil en U dont l'extrémité distale forme une surface d'appui servant de deuxième cran ou surface d'appui contre le goulot de la bouteille pour la deuxième étape,
ladite deuxième partie du premier levier étant préformée de façon à ce qu'elle se loge dans ladite deuxième partie du deuxième levier et forme une surface d'appui contre les les surfaces cylindriques du goulot de la bouteille lorsque le tire-bouchon passe du premier cran au deuxième cran de sorte que ledit premier cran ne soit pas saillant par rapport au deuxième et que ledit premier cran ne gêne pas ledit passage.

Cette caractéristique est particulièrement avantageuse en ce qu'elle évite la présence d'un ressort pour le retour du premier cran en exploitant le contact avec la bouteille pour s'assurer que le premier cran s'escamotera à l'intérieur du second ou du moins présente une saillie moindre à celle formée par le second lorsque le tire-bouchon passe de la première phase d'appui à la seconde.

Cette absence de ressort permet de diminuer le coût d'un tel tire-bouchon.

Selon la caractéristique principale de l'invention, ladite deuxième partie du premier levier dépasse en longueur ledit deuxième levier.

D'autres caractéristiques prises ensembles ou non participent également à l'invention parmi celles-ci :
- la première partie du deuxième levier s'inscrit dans le profil en u de la première partie du premier levier,
- les branches du profil en U de ladite première partie du premier levier et celles du profil en U de la deuxième partie du deuxième levier sont coplanaires deux à deux,
- ladite deuxième partie du premier levier se compose d'un profil plat dont la déformation permet de créer une projection saillant au-delà du plan du fond du U formé par les deux leviers et s'intercalant entre les parties formant ce U,
- ledit profil en U formant la première partie du premier levier est préformé d'une fenêtre présentant la forme nécessaire à une fonction de décapsuleur.

Le tire-bouchon de l'invention est d'autre part remarquable en ce qu'il comporte une lame pliante articulée sur le même axe que les deux leviers et dont le côté opposé au tranchant coopère avec une butée mécanique définie sur un des leviers de sorte que le dépliage de ce levier assure le pliage de la lame. Cette caractéristique est particulièrement avantageuse en ce qu'elle permet de réaliser le pliage de la lame par le déploiement des leviers, déploiement qui correspond à l'opération suivante dans le procédé d'extraction.

L'invention concerne également le procédé d'utilisation d'un tel tire-bouchon qui est remarquable en ce qu'il consiste, lors du passage du premier appui au second, à mettre en contact par action de l'utilisateur sur la saillie ci-dessus décrite, la deuxième partie du premier levier contre le goulot de la bouteille pour faire reculer la première partie du premier levier par rapport à la deuxième partie du deuxième levier et garantir que le premier cran ne gène pas l'utilisation du deuxième cran.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un tire-bouchon et de son procédé d'utilisation conformes à l'invention.

### BRÈVE DESCRIPTION DES DESSINS

La figure 1 est un dessin schématique en vue de coté d'un mode de réalisation d'un tire-bouchon conforme à l'invention au début de la première phase d'appui;
La figure 2 est un dessin schématique de la fin de la deuxième phase d'appui en vue de côté d'un mode de réalisation;
La figure 3 est un dessin schématique du début de la deuxième phase d'appui;
La figure 4 est un dessin schématique d'une vue de côté des deux leviers disposés en position de repos;
La figure 5 est un dessin schématique d'une vue de face de la même position;
La figure 6 est un dessin schématique d'une vue de dessus;
La figure 7 est un dessin schématique d'une vue de côté des deux leviers avec le premier levier en saillie par rapport au second;
La figure 8 est un dessin schématique d'une vue de côté des deux leviers séparés.

### DESCRIPTION DES MODES DE RÉALISATION PRÉFÉRÉS

Tel qu'illustré sur le dessin des figures 1 à 3, le tire-bouchon référencé T dans son ensemble est du type de celui comprenant un manche 100 sur lequel s'articulent une queue de cochon 200 et deux leviers séparés 300 et 400 articulés en chape sur un même axe solidaire A du manche 100. La queue de cochon 200 est vissée dans le bouchon B enfoncé dans le goulot G de la bouteille.

Conformément aux principes d'un tire-bouchon à double levier, un premier levier 300 est préformé pour proposer une surface d'appui 310 correspondant à une première étape d'extraction illustrée par les figures 1 et 2. Pour extraire complètement le bouchon B, la première surface d'appui 310 est remplacée une fois la première étape d'extraction terminée, par une deuxième surface d'appui 410 préformée dans le deuxième levier 400.

Comme illustré sur les dessins des figures 4 à 8, le premier levier 300 se décompose en deux parties 320 et 330 :
- une première partie 320 proche de l'axe de rotation A qui, présentant un profil en U, est liée à une première extrémité audit axe A et forme sur sa deuxième extrémité ladite surface d'appui 310 servant de premier cran ou de première surface d'appui au tire-bouchon T contre le haut du goulot G de la bouteille, à savoir contre la couronne circulaire plane définie sur le haut de ce goulot G,
- une deuxième partie 330 solidaire de la première s'étendant à partir de la première au-delà de sa surface d'appui et formant une butée mécanique 331 perpendiculaire à ladite surface d'appui 310. Cette butée mécanique va venir coopérer avec les surfaces cylindriques du goulot G avec les avantages qui seront développés plus bas.

Selon un mode de réalisation préféré la surface d'appui 310 définie à l'extrémité de la première partie 320 du premier levier 300 est arrondie afin d'offrir une surface d'appui optimale quelle que soit la position angulaire du levier.

Le deuxième levier 400 qui est plus grand que le premier comporte lui aussi deux parties :
- une première partie 420 proche de l'axe de rotation A, liée à ce dernier et se composant de deux bras parallèles qui venant s'inscrire dans le U formé par la première partie 320 du premier levier 300, sont préformés à une première extrémité d'un orifice coopérant avec l'axe de rotation A et à une deuxième extrémité se rejoignent sur la deuxième partie,
- une deuxième partie 430 qui liée à la première, présente un profil en U dont l'extrémité distale forme la surface d'appui 410 servant de deuxième cran ou surface d'appui contre le haut du goulot G de la bouteille.

Comme illustrée sur le dessins des figures 2 et 3, ladite deuxième partie 330 du premier levier 300 est préformée de façon à ce qu'elle se loge dans ladite deuxième partie 430 du deuxième levier 400 et forme une surface d'appui 331 contre les surfaces cylindriques du goulot de la bouteille lorsque le tire-bouchon T et lesdits leviers passent d'un premier cran au deuxième cran de sorte que ledit premier cran ne soit pas saillant par rapport au deuxième et ne gêne pas ledit passage illustré par lesdites figures.

Comme illustrée, ladite deuxième partie 330 du premier levier 300 dépasse en longueur ledit deuxième levier 400 garantissant son contact avec le goulot avant celui du deuxième levier 400. De plus, l'extrémité basse de cette deuxième partie est équipée d'une languette formant spatule facilitant le glissement de cette partie du premier levier sur le corps cylindrique du goulot.

Selon les branches du profil en U de ladite première partie 320 du premier levier 300 et celles du profil en U de la deuxième partie 430 du deuxième levier 400 sont coplanaires deux à deux.

Afin de permettre l'action de l'utilisateur sur la rotation du premier levier par rapport au second afin de faire saillir ladite première surface d'appui 310, ladite deuxième partie 330 du premier levier 300 se compose d'un profil plat, dont la déformation permet de créer une projection 332 saillant au-delà du plan du fond du U formé par les deux leviers 300 et 400 et s'intercalant entre les deux parties 320 et 420 reprenant la forme du U. Cette projection 332 est réalisée au moyen d'un pliage arrondi du profilé plan formant ladite deuxième partie 330 du premier levier 300.

En position repos illustrée par le dessin de la figure 4, la première partie 420 du deuxième levier 400 est inscrite dans la première partie 320 du premier levier 300 et la deuxième partie 330 du premier levier 300 vient se disposer dans la deuxième partie 430 du deuxième levier 400. L'action de l'utilisateur sur la saillie 332 permet de faire saillir la première surface d'appui 310 par rapport au deuxième levier 400. Le contact entre la butée 331 et la surface cylindrique du goulot lors de la montée de la deuxième surface d'appui 410 assure l'escamotage de la première surface d'appui 310 par rapport à la deuxième.

Selon le mode de réalisation préféré illustré, ledit profil en U formant la première partie du premier levier est préformé d'une fenêtre 340 présentant la forme nécessaire à une fonction de décapsuleur.

Comme illustré sur le dessin de la figure 1, le tire-bouchon T comporte en outre une lame pliante 500 articulée sur le même axe A que les deux leviers 300 et 400 et dont le côté opposé au tranchant coopère avec une butée mécanique 350 définie sur un des leviers et selon le mode de réalisation non limitatif illustré sur la première partie du premier levier de sorte que le déliage du levier assure le pliage de la lame.

On comprend que le tire-bouchon et son procédé d'utilisation qui viennent d'être ci-dessus décrits et représentés, l'ont été en vue d'une divulgation plutôt que d'une limitation.

## Revendications

1. Tire-bouchon (T) du type de celui comprenant un manche (100) sur lequel s'articulent une queue de cochon (200) et deux leviers (300, 400) séparés articulés en chape sur un même axe (A) solidaire du manche et préformés pour proposer deux crans ou deux surfaces d'appui (310, 410) nécessaires à l'extraction en deux étapes d'un bouchon (B) engagé dans le goulot (G) d'une bouteille, le premier levier (300) comprenant deux parties ; une première partie (320) du premier levier (300) proche de l'axe de rotation (A), étant liée à une première extrémité audit axe (A) et présentant un profil en U, forme sur sa deuxième extrémité distale une surface d'appui (310) servant de premier cran sur le goulot (G) de la bouteille pour la première étape de l'extraction,
une deuxième partie (330) du premier levier (300) solidaire de la première partie (320) du premier levier (300) s'étendant à partir de la première partie du premier levier (300) au delà de sa surface d'appui (310) et formant une butée mécanique venant en contact avec les surfaces cylindriques du goulot (G) de la bouteille;
le deuxième levier (400) comprend également deux parties :
une première partie (420) du deuxième levier (400) proche de l'axe de rotation (A) et liée à cet axe (A),
une deuxième partie (430) du deuxième levier (400) liée à la première partie du deuxième levier (400) et présentant un profil en U et dont l'extrémité distale forme une surface d'appui (410) servant de deuxième cran ou surface d'appui contre le goulot (G) de la bouteille pour la deuxième étape de l'extraction ;
ladite deuxième partie (330) du premier levier (300) étant préformée de façon à ce qu'elle se loge dans ladite deuxième partie (430) du deuxième levier (400) et forme une surface d'appui contre les surfaces cylindriques du goulot (G) de la bouteille lorsque le tire-bouchon (T) passe du premier cran (310) au deuxième cran (410) de sorte que ledit premier cran (310) ne soit pas saillant par rapport au deuxième cran (410) et que ledit premier cran (310) ne gène pas ledit passage, **CARACTÉRISÉ PAR LE FAIT QUE** ladite deuxième partie (330) du premier levier (300) dépasse en longueur ledit deuxième levier (400).

2. Tire-bouchon (T) selon la revendication 1, **CARACTÉRISÉ PAR LE FAIT QUE** la première partie (420) du deuxième levier (400) s'inscrit dans le profil en U de la première partie (320) du premier levier (300).

3. Tire-bouchon (T) selon la revendication 1, **CARACTÉRISÉ PAR LE FAIT QUE** les branches du profil en U de ladite première partie (320) du premier levier (300) et celles du profil en U de la deuxième partie (430) du deuxième levier (400) sont coplanaires deux à deux.

4. Tire-bouchon (T) selon la revendication 1, **CARACTÉRISÉ PAR LE FAIT QUE** ladite deuxième partie (330) du premier levier (300) se compose d'un profil plat comportant une projection (332) formée par déformation et saillant au-delà du plan du fond du U formé par les deux leviers (300, 400) et s'intercalant entre les parties formant ce U.

5. Tire-bouchon (T) selon la revendication 1, **CARACTÉRISÉ PAR LE FAIT QUE** ledit profil en U formant la première partie (320) du premier levier (300) est préformé d'une fenêtre (340) présentant la forme nécessaire à une fonction de décapsuleur.

6. Tire-bouchon (T) selon la revendication 1, **CARACTÉRISÉ PAR LE FAIT QU'**il comporte une lame pliante (500) articulée sur le même axe (A) que les deux leviers (300, 400) et dont un côté opposé au tranchant coopère avec une butée mécanique définie sur un des leviers de sorte que le dépliage d'un des leviers assure le pliage de la lame (500).

7. Procédé d'utilisation d'un tire-bouchon (T) selon la revendication 1, **CARACTÉRISÉ PAR LE FAIT QU'**il consiste, lors du passage du premier cran (310) au second (410), à mettre en contact la deuxième partie (330) du premier levier (300) contre le goulot (G) de la bouteille pour faire reculer la première partie (320) du premier levier (300) par rapport à la deuxième partie (430) du deuxième levier (400) et garantir que le premier cran (310) ne gène pas l'utilisation du deuxième cran (410).

## Patentansprüche

1. Korkenzieher (T), in der Art eines solchen, einen Griff (100) umfassend, auf dem eine Korkenspirale (200) und zwei getrennte Hebel (300, 400) angeordnet sind, die anhand eines Gabelgelenks auf einer selben Achse (A) angeordnet sind, die fest mit dem Griff verbunden ist, und die vorgeformt sind, um zwei Stufen oder zwei Anlageflächen (310, 410) anzubieten, die zum Ziehen eines Korkens (B) in zwei Schritten nötig sind, der im Flaschenhals (G) einer Flasche sitzt, wobei der erste Hebel (300) zwei Abschnitte umfasst:
einen ersten Abschnitt (320) des ersten Hebels (300) nahe der Drehachse (A), der an einem ersten Ende mit der besagten Achse (A) verbunden ist und ein U-Profil aufweist, und an seinem zweiten distalen Ende eine Anlagefläche (310) bildet, die auf dem Flaschenhals (G) der Flasche als erste Stufe zum ersten Schritt des Ziehens dient,
einen zweiten Abschnitt (330) des ersten Hebels (300), der fest mit dem ersten Abschnitt (320) des ersten Hebels (300) verbunden ist, und sich aus dem ersten Abschnitt über seine Anlagefläche (310) hinaus erstreckt, und einen mechanischen Anschlag bildet, der mit den zylindrischen Flächen des Flaschenhalses (G) der Flasche in Kontakt tritt;
der zweite Hebel (400) umfasst ebenfalls zwei Abschnitte:
einen ersten Abschnitt (420) des zweiten Hebels (400) nahe der Drehachse (A) und mit dieser Achse (A) verbunden,
einen zweiten Abschnitt (430) des zweiten Hebels (400), der mit dem ersten Abschnitt des zweiten Hebels (400) verbunden ist, und ein U-Profil aufweist, und dessen distales Ende eine Anlagefläche (410) bildet, die auf dem Flaschenhals (G) der Flasche als zweite Stufe oder Anlagefläche zum zweiten Schritt des Ziehens dient;
wobei der besagte zweite Abschnitt (330) des ersten Hebels (300) derart vorgeformt ist, dass er sich im besagten zweiten Abschnitt (430) des zweiten Hebels (400) einlegt und eine Anlagefläche an den zylindrischen Flächen des Flaschenhalses (G) der Flasche bildet, wenn der Korkenzieher (T) von der ersten Stufe (310) auf die zweite Stufe (410) übergeht, sodass die besagte erste Stufe (310) im Verhältnis zur zweiten Stufe (410) nicht hervorsteht und die besagte erste Stufe (310) die besagte Passage nicht behindert,
**dadurch gekennzeichnet, dass** der besagte zweite Abschnitt (330) des ersten Hebels (300) den besagten zweiten Hebel (400) in der Länge überragt.

2. Korkenzieher (T) nach Anspruch 1, **dadurch gekennzeichnet, dass** sich der erste Abschnitt (420) des zweiten Hebels (400) in das U-Profil des ersten Abschnitts (320) des ersten Hebels (300) einfügt.

3. Korkenzieher (T) nach Anspruch 1, **dadurch gekennzeichnet, dass** die Schenkel des U-Profils des ersten Abschnitts (320) des ersten Hebels (300) und jene des U-Profils des zweiten Abschnitts (430) des zweiten Hebels (400) paarweise in einer Ebene liegen.

4. Korkenzieher (T) nach Anspruch 1, **dadurch gekennzeichnet, dass** sich der besagte zweite Abschnitt (330) des ersten Hebels (300) aus einem Flachprofil zusammensetzt, das eine Projektion (332) umfasst, die durch Verformung gebildet wird und über die Ebene des Bodens des U hervorsteht, der durch die beiden Hebel (300, 400) gebildet wird, und sich zwischen die Abschnitte einfügt, die dieses U bilden.

5. Korkenzieher (T) nach Anspruch 1, **dadurch gekennzeichnet, dass** das besagte U-Profil, das den ersten Abschnitt (320) des ersten Hebels (300) bildet, mit einem Fenster (340) vorgeformt ist, das die nötige Form für eine Funktion als Kapselheber aufweist.

6. Korkenzieher (T) nach Anspruch 1, **dadurch gekennzeichnet, dass** er einen Klappschneider (500) umfasst, der sich um dieselbe Achse (A) bewegt, wie die beiden Hebel (300, 400) und dessen eine Seite gegenüber der Schneide mit einem mechanischen Anschlag zusammenwirkt, der auf einem der Hebel definiert wird, sodass das Aufklappen eines der Hebel dazu führt, dass der Schneider (500) eingeklappt wird.

7. Verfahren zum Verwenden eines Korkenziehers (T) nach Anspruch 1, **dadurch gekennzeichnet, dass** es darin besteht, dass man bei der Passage von der ersten (310) auf die zweite Stufe (410) den zweiten Abschnitt (330) des ersten Hebels (300) mit dem Flaschenhals (G) der Flasche in Kontakt bringt, um den ersten Abschnitt (320) des ersten Hebels (300) im Verhältnis zum zweiten Abschnitt (430) des zweiten Hebels (400) zurückzuschieben, und um zu gewährleisten, dass die erste Stufe (310) die Verwendung der zweiten Stufe (410) nicht behindert.

## Claims

1. Corkscrew (T) of the type that includes a handle (100) on which are hinged a worm (200) and two individual levers (300, 400) fork-mounted around the same axis (A) secured to the handle and pre-formed to provide two notches or two fulcra (310, 410) that are required to extract a cork (B) inserted in the neck (G) of a bottle, in two steps, the first lever (300) including two portions:
a first portion (320) of the first lever (300) located close to the rotational axis (A), being linked to a first end of said axis (A) and having a U-shaped profile, forms on its second distal end a fulcrum (310) acting as a first notch on the neck (G) of the bottle for the first extraction step;
a second portion (330) of the first lever (300) secured to the first portion (320) of the first lever (300) extending from the first portion of the first lever (300) beyond its fulcrum (310) and forming a mechanical stop entering into contact with the cylindrical surfaces of the neck (G) of the bottle;
the second lever (400) also includes two portions: a first portion (420) of the second lever (400) located close to the rotational axis (A) and linked to said axis (A);
a second portion (430) of the second lever (400) linked to the first portion of the second lever (400), having a U-shaped profile, and the distal end of which forms a fulcrum (410) acting as a second notch or fulcrum against the neck (G) of the bottle for the second extraction step;
said second portion (330) of the first lever (300) being pre-formed such as to be inserted in said second portion (430) of the second lever (400) and form a fulcrum against the cylindrical surfaces of the neck (G) of the bottle when the corkscrew (T) moves from the first notch (310) to the second notch (410) such that said first notch (310) does not protrude in relation to the second notch (410) and such that said first notch (310) does not hinder said movement,
**characterised in that** said second portion (330) of the first lever (300) extends further in length than said second lever (400).

2. Corkscrew (T) according to claim 1, **characterised in that** the first portion (420) of the second lever (400) falls within the U-shaped profile of the first portion (320) of the first lever (300).

3. Corkscrew (T) according to claim 1, **characterised in that** the branches of the U-shaped profile of said first portion (320) of the first lever (300) and those of the U-shaped profile of the second portion (430) of the second lever (400) are coplanar in pairs.

4. Corkscrew (T) according to claim 1, **characterised in that** said second portion (330) of the first lever (300) is comprised from a flat profile having a projection (332) formed by deformation and protruding from the bottom plane of the U formed by the two levers (300, 400) and inserting itself between the portions forming this U shape.

5. Corkscrew (T) according to claim 1, **characterised in that** said U-shaped profile forming the first portion (320) of the first lever (300) is pre-formed with a window (340) having the shape required to operate as a bottle opener.

6. Corkscrew (T) according to claim 1, **characterised in that** it includes a folding blade (500) hinged on the same axis (A) as the two levers (300, 400), a side of which opposite the cutting edge engages with a mechanical stop defined on one of the levers such that the unfolding of one of the levers results in the folding of the blade (500).

7. Method for using a corkscrew (T) according to claim 1, **characterised in that**, when moving from the first notch (310) to the second notch (410), the method consists in bringing the second portion (330) of the first lever (300) into contact with the neck (G) of the bottle to move the first portion (320) of the first lever (300) backwards in relation to the second portion (430) of the second lever (400) and guarantee that the first notch (310) does not hinder the use of the second notch (410).
